# FASCICULE DE BREVET EUROPEEN

(11) **EP 0 125 176 B1**
(45) Date de publication et mention de la délivrance du brevet: **29.07.1987**
(21) Numéro de dépôt: 84400890.4
(22) Date de dépôt: 03.05.1984
(51) Int. Cl.: F41H 7/06, F41F 9/06

(54) **Matériel militaire comportant une tourelle munie d'une arme principale extérieure**
Militärische Einrichtung mit Panzerturm, der mit einer aussen liegenden Hauptwaffe versehen ist
Military equipment comprising a turret provided with a mainly external gun

(30) Priorité: 09.05.1983 FR 8308013
(43) Date de publication de la demande: 14.11.1984
(73) Titulaire: HISPANO-SUIZA Société anonyme dite:, F-92213 Saint Cloud (FR)
(72) Inventeur: Allais, Jean-Philippe Patrice Bernard, F-76600 Le Havre (FR); Tremouilles, Francis Jean-Marie Guy, F-33700 Merignac (FR)
(74) Mandataire: Moinat, François

## Description

L'invention est relative aux matériels militaires du genre décrit dans EP-A1-0 023 441 comportant selon le préambule de la revendication 1, une tourelle montée de façon à pouvoirtourner autour d'un axe vertical et portant, par un dispositif de tourillonnement à axe horizontal, une arme principale lourde totalement extérieure à la tourelle, munie d'un blindage propre et située approximativement dans un plan passant par l'axe de rotation de la tourelle, le dispositif de tourillonnement comprenant deux supports latéraux encadrant l'arme et recevant des tourillons portés par celle-ci (ou la pièce la reliant aux supports latéraux) pour définir un axe de tourillonnement en site situé en arrière de l'axe de rotation de la tourelle, l'un des supports et le blindage de l'arme ayant des ouvertures en regard pour constituer un couloir d'alimentation protégé pour un système d'approvisionnement coup par coup de l'arme en munitions depuis l'intérieur de la tourelle.

Cette disposition présente de nombreux avantages. En contrepartie, elle exige de faire suivre, à chaque munition à son tour, un trajet défini. Un système d'approvisionnement donné à titre d'exemple non limitatif dans EP-A1-0 023 441 comprend un convoyeur traversant l'un des supports et permettant d'amener une à une les munitions d'un poste de chargement manuel, situé en tourelle, à un poste de transfert situé dans le blindage propre de l'arme principale, d'où il est repris par un mécanisme de décalage latéral, puis d'introduction axiale de la munition dans l'arme. En contrepartie de la commodité qu'offre cette disposition pour le servant de l'arme, elle exige un convoyeur capable d'accepter des modifications importantes de la position du poste de transfert par rapport au poste de chargement manuel.

L'invention vise à fournir un matériel militaire du genre ci-dessus défini comportant un système d'approvisionnement de constitution relativement simple, pouvant tolérer de grands débattements en site de l'arme, de montage facile, permettant de transférer la munition, placée dans un berceau d'une position latérale avant accessible depuis l'intérieur de la tourelle à une position arrière de chargement dans l'axe de l'arme et en arrière de celle-ci.

Dans ce but, l'invention se réfère à un matériel dont le système d'approvisionnement constitue un ensemble intégré destiné à être placé à l'intérieur du blindage de l'arme dans lequel selon la partie caractérisante de la revendication 1, le berceau est constitué d'un tube porté par un chariot solidaire de deux coulisseaux qui peuvent se déplacer sur des glissières transversales appartenant à une platine fixée au blindage de l'arme, sous l'action de moyens de déplacement transversal, des moyens de déplacement du berceau, d'avant en arrière, et réciproquement étant prévus pour permettre à celui-ci de se déplacer longitudinalement par rapport au chariot, et dans lequel des moyens portés par le berceau permettent de repousser la munition dans l'arme lorsque le berceau est aligné avec elle.

Le berceau est avantageusement constitué par un tube ouvert suivant une génératrice dont les extrémités sont suspendues à une chaîne de déplacement et de basculement de l'avant vers l'arrière, tube muni de moyens pour retenir la munition dans le tube.

L'invention sera mieux comprise à la lecture de la description qui suit d'un mode particulier de réalisation, donné à titre d'exemple non limitatif.

La description se réfère aux dessins qui l'accompagnent, dans lesquels :
La figure 1 est une vue fantôme en perspective, montrant la disposition relative des supports de l'arme et du blindage de cette dernière, ainsi que le système d'approvisionnement dans l'état où il se trouve juste avant chargement de la munition dans l'arme.
La figure 1A est une vue en coupe suivant un plan passant par l'axe des tourillons de l'arme de la Figure 1 ;
Les figures 2 et 3 sont des vues de détail en perspective montrant respectivement un exemple de chariot type du système d'approvisionnement en position latérale et en position axiale ;
La figure 4 est une vue d'ensemble d'une tourelle équipée d'un système d'approvisionnement suivant l'invention.

Le système d'approvisionnement qui sera maintenant décrit à titre d'exemple en faisant référence aux Figures 1 à 3 constitue un ensemble intégré comportant une platine de montage sur la paroi interne du blindage de l'arme, pouvant être construit et réglé indépendamment de l'arme. Le système d'approvisionnement est utilisable notamment sur une tourelle de véhicule blindé du genre montré en Figure 4, similaire à celle décrite dans la demande de brevet FR 7919401. Cette tourelle comporte une couronne 10 de rotation de la tourelle autour d'un axe vertical. Elle est munie de deux supports verticaux 12 encadrant une arme principale 14 de moyen ou de gros calibre, imposant un chargement coup par coup, munie d'un blindage propre 16. L'axe de tourillonnement en site de l'arme est défini par deux tourillons 18 dont elle est munie et qui tournent dans des paliers non représentés, prévus dans les supports 12.

Le chargement coup par coup de l'arme en munitions stockées sous tourelle s'effectue par l'intermédiaire de l'un des supports 12, creux et de largeur interne suffisante pour que le servant placé en tourelle puisse y introduire la munition qu'il a prélevée à l'un des emplacements de stockage répartis dans la tourelle. Un passage protégé entre support 12 et blindage 16 est constitué par des ouvertures coopérantes 20 ménagées dans les faces en regard et de développement angulaire suffisant pour présenter un recouvrement quel que soit le pointage en site de l'arme.

Le système d'approvisionnement, placé dans le blindage 16, comporte une platine fixe (non représentée) destinée à être fixée au blindage, munie d'au moins deux glissières 22 qui sont horizontales lorsque l'axe de la tourelle est vertical. Ces deux glissières 22, rectilignes (cas des figures) ou non, peuvent être orthogonales à l'axe de l'arme 14 ou non. Elles portent des coulisseaux 24 appartenant à un chariot 26 et permettant au chariot de se déplacer entre une position axiale (Figures 1 et 3) et une position latérale (Figure 2). Lorsque le chariot 26 est dans sa position axiale, un berceau en forme de tube 28 qu'il porte est coaxial à l'arme. Lorsqu'il est en position latérale. le chariot dégage l'espace nécessaire au recul de l'arme et, éventuellement, à l'éjection de la douille ou de la munition inutilisable.

Un mécanisme moteur est prévu pour déplacer Je chariot 26 entre ces deux positions. Ce mécanisme (Figure 3) comporte une chaîne sans fin 30 passant sur quatre pignons 32 dont les axes sont parallèles, disposés aux quatre coins d'un rectangle et solidaires des glissières 22. L'un de ces pignons est muni d'un organe d'entraînement (non représenté) tel qu'un motoréducteur électrique, tandis que les autres pignons n'ont qu'un rôle de guidage. La chaîne 30 porte un doigt d'entraînement 36 destiné à circuler dans une traverse 38 reliant les coulisseaux 24, généralement perpendiculaire à ces coulisseaux. La position de ce doigt d'entraînement 36 définit la position du chariot.

Le chariot 26 comprend, en plus des coulisseaux 24 et de la traverse 38, une structure support du berceau tubulaire 28. Dans le mode de réalisation représenté, cette structure comporte des plaques latérales 40 supports de mécanisme, fixées par des plaques 42 aux coulisseaux 24, et un étrier 44 fixé aux plaques 40. Le berceau 28 est suspendu à l'étrier 44 par au moins une chaîne 46 qui lui permet de basculer dans un plan vertical entre les positions montrées en traits pleins et en tirets sur la Figure 2. La chaîne 46 passe sur un pignon 48 porté par un axe perpendiculaire au berceau 28, pignon porté par l'étrier 44 à l'avant du chariot. Les extrémités de la chaîne sont fixées, l'une à l'avant et l'autre à l'arrière du berceau 28. Cette chaîne est disposée de façon à permettre au berceau tubulaire de descendre dans la tourelle lorsqu'il avance. Au lieu de prévoir la chaîne de suspension 46 ou en adjonction à cette chaîne, on peut prévoir des guides avant convergents 58 destinés à recevoir des pions 60 fixés à l'avant du berceau tubulaire 28 (dont une représentation partielle est donnée).

Les mouvements du berceau 28 vers l'avant et vers l'arrière sont commandés par deux chaînes de commande 62 placées, l'une à droite, l'autre à gauche, du berceau. Ces chaînes sont reliées au berceau par des supports 64. Les chaînes peuvent être guidées dans une gouttière 66 formant glissière ou munies de supports à galets et entraînées par des pignons 67. Les mouvements de descente et montée (avance ou recul) du berceau 28 peuvent être assurés par commande d'un des pignons 67 des chaînes 62, avec ou sans liaison mécanique entre les pignons homologues des deux chaînes 62. Les chaînes 62 peuvent par ailleurs être remplacées par un vérin de commande des supports 64, constituant des demi-axes se déplaçant dans des glissières.

Le berceau est également muni de moyens permettant de retenir en place la munition 52 et des moyens pour repousser la munition vers l'avant et l'introduire dans l'arbre. Les moyens de verrouillage peuvent être constitués par un verrou arrière 68 (Figures 2 et 3) à désarmement automatique lors de l'introduction. Les moyens de chargement de la munition dans l'arme, alors que le berceau 28 est en position axiale, comportent une chaîne de chargement 70 tendue sur des pignons 72 tournant sur le berceau. L'un des pignons 72 est muni d'un moteur d'entraînement. La chaîne de chargement 70 porte un doigt 74 (Figure 3) destiné à faire glisser la munition vers l'avant dans le berceau 28. L'arrivée de ce doigt de chargement 74 à l'arrière de la munition provoque le désarmement du verrou 68 immobilisant la munition dans le berceau. Un microrupteur ou un détecteur de proximité (non représenté) est prévu sur le berceau 28 pour arrêter la chaîne de chargement lorsque la munition a été introduite dans l'arme. Le doigt 74 peut être monté sur un vérin d'axe voisin de la chaîne sans fin 70.

La séquence de fonctionnement du système d'approvisionnement qui vient d'être décrit peut être considérée comme comportant trois phases qui seront successivement décrites.

La première phase comporte la mise en place de la munition dans le berceau tubulaire de chargement par le servant et la remontée de cette munition dans le compartiment canon, délimité par le blindage de l'arme. Le berceau étant dans la position montrée en tirets sur la Figure 2, le servant engage la munition dans le berceau tubulaire jusqu'à ce que le verrou 68 s'incliquète. Cette opération peut s'effectuer quel que soit le pointage en site de l'arme, du moins dans une plage prédéterminée. Le moteur d'entraînement des chaînes 62 est alimenté pour faire reculer et basculer le berceau 28 et l'amener dans la position montrée en traits pleins sur la Figure 2. En règle générale, cette opération sera effectuée sur commande du servant. La suite des opérations pourra s'effectuer soit sous la commande d'un automatisme séquentiel, soit en réponse à des commandes individuelles fournies par le servant de l'arme. A l'issue de cette première phase, le berceau se trouve immobilisé sur le chariot par le verrou 50 qui s'engage automatiquement lors de l'arrivée du chariot en position arrière.

La seconde phase comporte le transfert latéral de la munition contenue dans son berceau et son maintien en place pendant le chargement. Au début de cette phase, le berceau tubulaire se trouve en position latérale. Le déplacement du chariot est effectué par mise en action du motoréducteur de commande de la chaîne 30. Cette dernière entraîne le doigt 36 qui amène le chariot 26 de la position latérale à la position axiale. Une fois arrivé dans la position axiale, le chariot 26 est verrouillé latéralement par le passage du doigt 36 sur un contact fixé à l'avant de la traverse 38. Puis le doigt est immobilisé ou ralenti dans la traverse pendant la troisième phase.

Cet arrêt du doigt de verrouillage 36 dans la traverse est provoqué par son passage devant un microrupteur ou un détecteur de proximité non représenté.

La troisième phase est constituée par le chargement de la munition dans le canon, le chariot étant en position axiale. L'opération s'effectue par entraînement de la chaîne 70. Le doigt 74 de cette chaîne, initialement porté par le brin supérieur, vient prendre appui contre le fond de la munition et enfonce cette dernière dans l'arme.

Une fois le chargement effectué, le berceau doit être ramené dans sa position initiale par des mouvements inverses de ceux qui viennent d'être décrits. Le retour du chariot en position latérale s'effectue par déverrouillage latéral du chariot mobile, puis par le déplacement latéral du doigt 36 (vers la gauche du compartiment canon dans le cas illustré). Lorsque la traverse 38 est revenue en position latérale, le déplacement du doigt vers l'arrière verrouille de nouveau le chariot 26 dans le sens latéral. Le servant peut alors commander le basculement du berceau, le désarmement du verrou 50 s'effectuant lors de la commande du motoréducteur agissant sur le (ou les) pignon(s) moteur(s) 67.

Dans cette nouvelle position, une nouvelle munition peut être mise en place dans le berceau, la séquence de rechargement ne devant toutefois être entreprise qu'après tir ou éjection de la munition en place.

On voit que la munition prend successivement les positions indiquées sur la Figure 4 en 1 (prélèvement manuel), 2 (élévation, quel que soit le site), 3 (transfert vers l'axe du canon accompagné de l'éjection de la douille précédente en 5), et 4 (introduction).

## Revendications

1. Matériel militaire comportant une tourelle montée de façon à pouvoir tourner autour d'un axe vertical et portant, par un dispositif de tourillonnement à axe horizontal, une arme principale moyenne ou lourde (14) totalement extérieure à la tourelle, munie d'un blindage propre (16) et située approximativement dans un plan passant par l'axe de rotation de la tourelle, le dispositif de tourillonnement comprenant deux supports latéraux (12) encadrant l'arme et recevant des tourillons portés par celle-ci pour définir un axe de tourillonnement en site situé en arrière de l'axe de rotation de la tourelle, l'un des supports et le blindage de l'arme ayant des ouvertures en regard (20) pour constituer un couloir d'alimentation protégé pour un système d'approvisionnement coup par coup de l'arme en munitions, depuis l'intérieur de la tourelle, ledit système d'approvisionnement constituant un ensemble intégré destiné à être placé à l'intérieur du blindage de l'arme et permettant de transférer la munition, placée dans un berceau (28) d'une position latérale avant accessible depuis l'intérieur de la tourelle à une position arrière de chargement dans l'axe de l'arme et en arrière de celle-ci, caractérisé en ce que le berceau (28) est constitué d'un tube porté par un chariot (26) solidaire de deux coulisseaux (24) qui peuvent se déplacer sur des glissières (22) transversales appartenant à une platine fixée au blindage de l'arme, sous l'action de moyens de déplacement transversal, en ce que, des moyens de déplacement du berceau d'avant en arrière et réciproquement permettent à celui-ci de se déplacer longitudinalement par rapport au chariot, et en ce que des moyens portés par le berceau (28) permettent de repousser la munition (52) dans l'arme lorsque le berceau (28) est aligné avec elle.

2. Matériel selon la revendication 1, caractérisé en ce que les extrémités du berceau sont suspendues à deux demi-axes (64) et à une chaîne (46) de basculement entre l'avant et l'arrière, ou guidé par deux glissières avant (58), tube muni de moyens (68 ; 70-74) pour retenir la munition dans le tube et pour l'introduire axialement dans l'arme et ouvert longitudinalement pour permettre le chargement de la munition dans l'arme sous la poussée du doigt de chargement (74).

3. Matériel selon la revendication 1, caractérisé en ce que le berceau est muni de moyens coopérant avec des guides fixes de limitation de son mouvement d'avancement et de basculement vers l'avant.

4. Matériel selon l'une quelconque des revendications précédentes, caractérisé en ce que les moyens de déplacement transversal du chariot (26) comprennent une chaîne sans fin (ou un disque d'axe perpendiculaire au plan de cette chaîne) solidaire de la platine, passant sur des pignons de guidage et d'entraînement (32), munis d'un doigt (36) circulant dans une traverse du chariot parallèle à l'axe de l'arme (14).

5. Matériel selon l'une quelconque des revendications précédentes, caractérisé en ce que les moyens permettant de déplacer le berceau de chargement entre une position arrière et une position avant comprennent soit une chaîne sans fin (64) portée par le chariot et coopérant avec des moyens prévus sur le berceau, soit un vérin de même fonction.

6. Matériel selon la revendication 1, caractérisé en ce que les moyens pour repousser la munition comprennent soit une chaîne sans fin munie d'un doigt de chargement (74), destiné à prendre appui contre le fond de la munition et à dégager un verrou de retenue de la munition en position complètement engagée dans le berceau, soit un vérin à grande course de même axe et de même fonction.

## Claims

1. Military equipment comprising a turret mounted for rotation about a vertical axis and supporting, by means of a trunnion device with horizontal axis, a main middle or heavy gun (14) totally external to the turret, having its own separate shielding (16) and approximately located in a plane passing through the axis of rotation of the turret, the trunnion device comprising two lateral supports (12) surrounding the gun and receiving trunnions supported by the said turret so as to define an elevational trunnion axis situated behind the rotational axis of the turret, one of the supports and the shielding of the gun having oppositely situated openings (20) for forming a protected feed channel for a system for supplying the gun round by round with ammunition from inside the turret, the said supplying system constituting an unitary assembly located within the shielding of the gun and permitting the transfert of the ammunition which is placed in a cradle (28) between a lateral front position accessible from inside the turret and a rear loading position aligned with and behind said gun, characterized by the fact that the cradle (28) is constituted of a tube supported by a carriage (26) secured to two sliders (24), which sliders are movable on transversal slides (22) integrated to a plate fixed on the shielding of the gun, by a transversal displacement means, further characterized by the fact that driving means for moving said cradle forwardly and rearwardly, allow said cradle to move longitudinally with respect to the carriage, and by the fact that means carried by the cradle allow to drive the ammunition (52) in the gun when the cradle (28) is aligned with said gun.

2. Equipment according to claim 1, characterized by the fact that the ends of the cradle are hunged to two half shafts (64) and to a swinging chain (46) between a front and a rear position or driven by two front slideways (58), tube provided with means (68 ; 70-74) for retaining the ammunition in the tube and for putting said ammunition axially in the gun, and longitudinally open to allow the loading of the said ammunition in the gun by means of the loading finger (74).

3. Equipment according to claim 1, characterized by the fact that the cradle comprises means cooperating with stationnary guides for limitation of the forward and swinging movement of said cradle.

4. Equipment according to any claim 1 to 3, characterized by the fact that the means of transverse displacement of the carriage (26) comprise an endless chain (or a disc, the axis of which is orthogonal to the plane of said chain) solid with the plate, said chain being carried by guiding and driving pinions (32), said chain comprising a finger (36) moving within a bar of the carriage parallel to the axis of the gun (14).

5. Equipment according to any claim 1 to 4, characterized by the fact that the means allowing the displacement of the cradle between a front and a rear position comprise either an endless chain (64) supported by the carriage and cooperating with means located on the cradle or an actuator performing the same function.

6. Equipment according to claim 1 characterized by the fact that the means for loading the ammunition comprises either an endless chain fitted with a loading finger (74) arranged for abutting the bottom of the ammunition and for unlocking a retaining lock of the ammunition full engaged in the cradle, or a long cursed actuator, the axis and function of which are the same.

## Patentansprüche

1. Militärische Einrichtung mit einem um eine vertikale Achse drehbaren Panzerturm, der über eine Schwenkzapfenvorrichtung mit horizontaler Achse eine vollständig außerhalb des Panzerturms befindliche mittelschwere oder schwere Hauptwaffe (14) trägt, die mit einer eigenen Panzerung (16) versehen ist und annähernd in einer durch die Drehachse des Panzerturm verlaufenden Achse liegt, wobei die Schwenkzapfenvorrichtung zwei seitliche Lagerteile (12) umfaßt, die die Waffe einfassen und von dieser getragene Schwenkzapfen aufnehmen, die eine Schwenkachse definieren, welche sich in hinter der Drehachse des Panzerturms befindet, wobei ferner eines der Lagerteile (12) sowie die Panzerung (16) der Waffe Öffnungen (20) besitzen, die einander gegenüber liegen und einen geschützten Zuliefergang eines Systems für die stückweise Zuführung von Munition zu der Waffe vom Innern des Panzerturms aus bilden, wobei dieses System eine im Innern des Panzerung der Waffe plazierbare integrierte Baugruppe bildet, die es ermöglicht, die in einem Träger (28) befindliche Munition von einer vom Innern des Panzerturms aus zugänglichen vorderen seitlichen Position zu einer hinteren Beladeposition zu überführen, die in Achsenrichtung der Waffe und hinter dieser liegt, dadurch gekennzeichnet, daß der Träger (28) von einem Rohr gebildet ist, das von einem Schlitten (26) getragen ist, der mit zwei Gleitschiebern (24) fest verbunden ist, die durch Mittel zur Transversalverschiebung auf transversalen Gleitführungen (22) verschiebbar sind, die einer an der Panzerung der Waffe befestigten Platine angehören, daß Mittel zur Verschiebung des Trägers (28) von vorn nach hinten und umgekehrt vorgesehen sind, die eine Längsbewegung des Trägers relativ zu dem Schlitten ermöglichen, und daß an dem Träger (28) angebrachte Mittel das Abstossen der Munition (52) in die Waffe ermöglichen, wenn der Träger (28) mit dieser fluchtet.

2. Einrichtung nach Anspruch 1, dadurch gekennzeichnet, daß die Endbereiche des Trägers (28) an zwei Halbachsen (64) und an einer ein Kippen zwischen vorn und hinten ermöglichenden Kette (46) aufgehängt bzw. in zwei vorderen Gleitführungen (58) geführt sind, wobei das Rohr mit Mitteln (68 ; 70-74) zum Halten der Munition in dem Rohr und zum axialen Einführen der Munition in die Waffe ausgestattet ist und eine in Längsrichtung verlaufende Öffnung aufweist, die es ermöglicht, die Munition durch die Stoßkraft eines Ladefingers (74) in die Waffe zu laden.

3. Einrichtung nach Anspruch 1, dadurch gekennzeichnet, daß der Träger Mittel aufweist, die mit festen Führungen zur Begrenzung seiner Vorwärtsbewegung und seiner nach vorn gerichteten Kippbewegung zusammenwirken.

4. Einrichtung nach einem der vorhergehenden Ansprüche, dadurch gekennzeichnet, daß die Mittel zur Transversalverschiebung des Schlittens (26) eine endlose Kette (oder eine Scheibe mit senkrecht zur Ebene dieser Kette verlaufender Achse) umfassen, die mit der Platine fest verbunden ist, über Führungs- und Antriebsritzel (32) verläuft und mit einem Mitnehmerfinger (36) ausgestattet ist, der in einer zur Achse der Waffe (14) parallelen Traverse des Schlittens zirkuliert.

5. Einrichtung nach einem der vorhergehenden Ansprüche, dadurch gekennzeichnet, daß die die Längsbewegung des Trägers (28) zwischen einer hinteren und einer vorderen Position ermöglichenden Millel entweder eine von dem Schlitten getragene und mit an dem Träger vorgesehenen Mitteln zusammenwirkende endlose Kette (64) oder einen Arbeitszylinder gleicher Funktion umfassen.

6. Einrichtung nach Anspruch 1, dadurch gekennzeichnet, daß die Mittel für das Abstoßen der Munition entweder eine endlose Kette umfassen, die mit einem Ladefinger (74) ausgestattet ist, der sich gegen den Boden der Munition abstützt und durch den ein Riegel lösbar ist, der die Munition in einer Position hält, in der sie mit dem Träger voll im Eingriff steht, oder einen langhubigen Arbeitszylinder gleicher Achse und gleicher Funktion.
